# EUROPÄISCHE PATENTSCHRIFT

(11) **EP 2 930 250 B1**
(45) Veröffentlichungstag und Bekanntmachung des Hinweises auf die Patenterteilung: **06.04.2016**
(21) Anmeldenummer: 14164258.7
(22) Anmeldetag: 10.04.2014
(51) Int. Cl.: C21B 9/06, C21B 7/06, C21C 5/44, F27D 1/00

(54) **Feuerfester keramischer Steinverbund**
Flame-retardant ceramic stone composite
Composite de pierre en céramique ignifuge

(43) Veröffentlichungstag der Anmeldung: 14.10.2015
(73) Patentinhaber: Refractory Intellectual Property GmbH & Co. KG, 1100 Wien (AT)
(72) Erfinder: Handle, Bernhard, 1060 Wien (AT); Zivanovic, Bojan, 1100 Wien (AT)
(74) Vertreter: Becker, Thomas

(56) Entgegenhaltungen:
- GB-A- 2 000 579
- GB-A- 2 048 443
- JP-A- S5 953 617

## Beschreibung

Die Erfindung betrifft einen feuerfesten keramischen Steinverbund. Mit anderen Worten: Der Gegenstand der Erfindung besteht aus mehreren feuerfesten keramischen Steinen, die in spezifischer Weise zu einer Einheit konfektioniert, also miteinander verbunden werden.

Feuerfeste keramische Steine dienen insbesondere der Auskleidung von Ofenaggregaten, beispielsweise Gefäßen zur Behandlung von Metallschmelzen. Die nachfolgende Beschreibung der Steine und des Steinverbunds ist, sofern nicht anders dargestellt, wie folgt:
- Die Steine und der Steinverbund werden im Neuzustand (ohne Verschleiß) beschrieben,
- die Beschreibung erfolgt von vorne, vom Inneren des zugehörigen Gefäßes aus, so dass eine vordere Stirnfläche der Steine die Seite beschreibt, die dem Ofenraum benachbart ist. Entsprechend ist die jeweils hintere Stirnfläche der Steine einer Außenwand des Ofenaggregats benachbart,
- der Begriff "Reihe" umfasst mindestens zwei, horizontal nebeneinander angeordnete Steine. Das Prinzip lässt sich jedoch analog auch bei vertikal verlaufenden Steinreihen realisieren und wird insoweit definitionsgemäß unter das Wort "Reihe" subsumiert. Ein quaderförmiger Stein ist durch sechs Oberflächen gekennzeichnet, wobei jeweils zwei gegenüberliegende Oberflächen rechteckig sind und eine gleiche Größe haben. Entsprechend sind im Normalfall alle Winkel rechte Winkel. Steine im erfindungsgemäßen Steinverbund können aber auch in mindestens einer Richtung des Koordinatensystems gekeilt sein.
- Richtungsangaben wie oben, unten, rechts und links beziehen sich auf ein normales Koordinatensystem.
- Alle Maßangaben/geometrischen Angaben sind (z. B. unter Berücksichtigung von Herstellungstoleranzen) im technischen Sinne zu verstehen, nicht exakt mathematisch.

Die GB 2 048 443 A zeigt solche Steine und eine entsprechende Ausmauerung für metallurgische Container.

Aus der GB 2 000 579 A ist ein mit feuerfesten Steinen (englisch: bricks) ausgekleidetes Gefäß bekannt, wobei einige Steine so geformt und zueinander angeordnet sind, dass der Verschleiß der Steine von vorne erkannt werden kann.

Zu diesem Zweck werden zwei Steine benutzt, die jeweils zwischen parallel verlaufenden vorderen und hinteren Stirnflächen eine schräg verlaufende Seitenfläche aufweisen. Die beiden Steine werden entlang Ihrer schräg verlaufenden Seitenflächen formschlüssig zueinander verlegt. Der jeweilige Verschleißgrad ergibt sich entsprechend durch eine Verschiebung der Fuge entlang der schräg verlaufenden Seitenflächen.

Die bekannte Lösung erlaubt jedoch nur eine empirische Verschleißbestimmung. Entsprechend kann nicht zuverlässig festgestellt werden, ob beispielsweise ¼, oder ¾ der Steindicke (zwischen vorderer und hinterer Stirnfläche) verschlissen ist. Entsprechend kann auch nur empirisch ermittelt werden, ob die feuerfeste Auskleidung ausgetauscht werden muss oder nicht.

Der Erfindung liegt die Aufgabe zu Grunde, eine Verschleißerkennung für feuerfeste Steine anzubieten, mit der der Verschleißgrad auch quantitativ bestimmt werden kann.

Die Lösung dieser Aufgabe ergibt sich aus folgenden Überlegungen, ausgehend vom Gegenstand der GB 2000579 A:
Um das "Wandern der Fuge" mit zunehmendem Verschleiß der Steine erkennbar zu machen werden die entsprechenden Steine bei der bekannten Lösung um 90° versetzt zur übrigen Auskleidung angeordnet. Außerdem werden die Steine mit schrägen Seitenflächen zwischen zwei durchgehenden Steinen großen Formats angeordnet.

Das "Wandern der Fuge" (die seitliche Verschiebung der Fuge) mit zunehmenden Verschleißgrad ist aber abhängig vom Winkel zwischen Stirnfläche und Seitenfläche der Steine. Dieser Winkel ist in der Regel nicht bekannt. Entsprechend ist auch der Verschleißgrad quantitativ nicht zu bestimmen.

Demgegenüber sieht die Erfindung vor, diese Fuge zwischen den Schrägflächen benachbarter Steine versetzt zu mindestens einer Fuge einer darüber oder darunter angeordneten Steinreihe anzuordnen, wobei diese benachbarte Steinreihe aus Steinen besteht, deren Format so ist, dass die zwischen den Steinen ausgebildete Fuge im Wesentlichen an der gleichen Stelle verbleibt (von vorne betrachtet), unabhängig vom Verschleißgrad dieser Steine.

Auf diese Weise ergibt sich im Verschleißfall eine Veränderung des Abstands zwischen den Fugen benachbarter Steinreihen. Dies kann mathematisch so justiert werden, dass die "wandernde Fuge" der einen Steinreihe fluchtend zur "festen Fuge" der benachbarten Steinreihe ist, wenn die Steine einen bestimmten Verschleißgrad erreicht haben, beispielsweise den maximalen Verschleißgrad, bei dem die Steine ausgetauscht werden sollen.

Durch entsprechende Adaptierung lassen sich auch mehrere "Referenzfugen" in benachbarten Steinreihen ausbilden, um so verschiedene Verschleißgrade anzeigen zu können, beispielsweise ¼, ½ oder 3/4 des maximalen Verschleißgrades oder ⅓, ²/₃ oder 1/5, 2/5, 3/5, 4/5, 5/5.

Die Position der Fugen benachbarter Steinreihen innerhalb des Steinverbunds kann optisch leicht ausgewertet werden. Besondere Messgeräte sind nicht notwendig. Die Verschleißanzeige ist zuverlässig. Sie kann an einen oder mehreren Stellen innerhalb der feuerfesten Ausmauerung platziert werden. Die Verschleißanzeige besteht beispielsweise aus Steinen der gleichen Werkstoffqualität wie die benachbarten Steine der Auskleidung, so dass sich der bei einem erfindungsgemäßen Steinverbund ermittelte Verschleißgrad unmittelbar auf den Verschleißgrad der benachbarten Ausmauerung übertragen lässt.

Die Erfindung betrifft in Ihrer allgemeinsten Ausführungsform einen feuerfesten keramischen Steinverbund mit folgenden Merkmalen:
- einer ersten Reihe aus mindestens zwei, nebeneinander angeordneten feuerfesten keramischen Steinen, zwischen denen eine Fuge verläuft, die unabhängig von Verschleißgrad der Steine ihre Position und Ausrichtung im Steinverbund behält,
- einer zweiten Reihe aus mindestens zwei feuerfesten keramischen Steinen, die von einer Fuge getrennt formschlüssig nebeneinander angeordnet sind und die der Fuge benachbarten Seitenflächen der Steine mit korrespondierenden vorderen Stirnflächen der Steine einen Winkel α zwischen 10° und 80° beziehungsweise zwischen 170° und 100° bilden,
- bei Neuzustellung des Steinverbundes verläuft die Fuge der ersten Reihe in gleicher Ausrichtung, aber versetzt zur Fuge der zweiten Reihe.

Der Begriff "Ausrichtung der Fuge" betrifft die Orientierung der Fuge, also insbesondere vertikal im Steinverbund. Die Betrachtung der Fuge(n) ist immer von vorne, also aus einem Ofen-Innenraum auf den Steinverbund.

Eine vorteilhafte Verschleißanzeige ergibt sich, wenn die Fuge der ersten Reihe in einem Abstand zur Fuge der zweiten Reihe verläuft, der einer Verschiebung der Fuge der zweiten Reihe entspricht, wenn die Steine der zweiten Reihe so weit verschlissen sind, dass sie ausgetauscht werden sollen und die Fuge der zweiten Reihe mit der Fuge der ersten Reihe fluchtet.

Der Steinverbund, der aus mindestens zwei Reihen mit jeweils mindestens zwei Steinen besteht, kann vorkonfektioniert hergestellt und an beliebiger Stelle innerhalb einer feuerfesten Ausmauerung angeordnet werden.

Es können mehr als zwei Steine pro Reihe und mehr als 2 Reihen vorgesehen werden. Weitere Steine in einer Reihe können baugleich zu den anderen Steinen der Reihe sein oder eine andere Form aufweisen.

Die Steine können miteinander verklebt oder vermörtelt werden. Entsprechend lässt sich die Fugenbreite für jeden Anwendungsfall einstellen. Um eine reproduzierbare Erkennbarkeit des Verschleißgrades sicherzustellen, sollen alle Fugen zwischen vorderer Stirnfläche und hinterer Stirnfläche der Steine eine möglichst konstante Breite aufweisen.

Die korrespondierenden, schräg verlaufenden Seitenflächen der Steine der zweiten Reihe können zwischen den vorderen und hinteren

Stirnflächen der Steine mit gleicher Orientierung (unter gleichem Winkel) verlaufen. Sie sind insbesondere planar. Es ist aber auch möglich, insbesondere im hinteren Teil der Steine, eine andere Geometrie zu wählen, wobei der hintere Teil der Steine dann die Reststärke der Steine definiert, die mindestens notwendig ist, um die Sicherheit der feuerfesten Auskleidung nicht zu gefährden. Grundsätzlich gilt, dass die Geometrie der Steine in dem (hinteren) Teil, der nach maximal tolerierbarem Verschleiß verbleibt, beliebig ist.

Soweit die vorderen Stirnflächen der Steine planar sind, ist der Winkel zu den schräg verlaufenden Seitenflächen der Steine klar definiert. Bei gewölbten oder abgestuften vorderen Stirnflächen der Steine wird der Winkel anhand einer gedachten Fläche bestimmt, die zwischen der linken und rechten Kante der vorderen Stirnfläche der Steine aufgespannt wird.

Der Winkel zwischen den vorderen Stirnflächen der Steine der zweiten Reihe und den benachbarten Seitenflächen beträgt nach einer Ausführungsform mehr als 30° für den einen Stein beziehungsweise weniger als 150° für den korrespondierenden Stein. Nach einer weiteren Ausführungsform sind die Werte < 60° und >120°, wobei sich die Werte jeweils vorteilhaft auf 180° +/- max. 10° ergänzen.

Der konkrete Winkel kann für jede Anwendung spezifisch ausgewählt werden, und zwar so, dass zur Erkennung eines bestimmten Verschleißgrades die "Wanderfuge",fluchtend zu einer "festen Fuge" zwischen Steinen einer benachbarten Reihe steht.

Die Steine der ersten Reihe können aus zwei Steinen gleichen Formats bestehen, beispielsweise zwei quaderförmigen Steinen.

Es kann eine dritte Steinreihe ergänzt werden, die so angeordnet wird, dass die zweite Reihe zwischen der ersten und dritten Reihe liegt.

Die dritte Reihe besteht dann beispielsweise aus mindestens drei feuerfesten keramischen Steinen, wobei zwischen nebeneinander angeordneten Steinen jeweils eine Fuge verläuft, die unabhängig vom Verschleißgrad der Steine ihre Position und Ausrichtung behält und bei

Neuzustellung des Steinverbundes die Fugen der dritten Reihe in gleicher Ausrichtung aber versetzt zu den Fugen der ersten Reihe und der zweiten Reihe verlaufen.

Mit anderen Worten: Die innerhalb der dritten Reihe ausgebildeten Fugen, die unabhängig vom Verschleißgrad ihre Position und Ausrichtung behalten, dienen als zusätzliche Markierungen für den Verschleiß der Steine innerhalb des Steinverbunds; entsprechend sind die Fugen der dritten Reihe vorzugsweise auch versetzt zu der oder den Fugen innerhalb der ersten Reihe.

Dies wird anhand des nachstehenden Ausführungsbeispiels noch näher erläutert.

Die Steine der dritten Reihe können dabei unterschiedliche Formate haben, beispielsweise kann ein schmaler Stein (ein Stein mit schmaler Stirnfläche) zwischen zwei breiten Steinen platziert werden.

Auch die Steine der dritten Reihe können einer Quaderform haben; alternativ können Steine verwendet werden, die beispielsweise in der Aufsicht eine Trapezform besitzen. Andere Steinformate sind möglich, ohne den Erfindungsgedanken zu verlassen.

Die Anordnung der Steine bei der Neuzustellung des Steinverbundes wird beispielsweise so gewählt, dass die Fuge der zweiten Reihe mit einer Fuge der ersten Reihe oder der dritten Reihe fluchtet, wenn der Steinverbund ¼, ½ oder ¾ des Verschleißgrades erreicht hat, bei dem die Steine ausgetauscht werden sollen. Ebenso kann die Abstufung beispielsweise ⅓ oder ²/₃ beziehungsweise 1/5, 2/5, 3/5, 4/5 betragen.

Weitere Merkmale der Erfindung ergeben sich aus den Merkmalen der Unteransprüche sowie den sonstigen Anmeldungsunterlagen.

Die Erfindung wird nachstehend anhand eines Ausführungsbeispieles näher erläutert. Dabei zeigen - jeweils in schematisierter Darstellung -
- Figuren 1a-d:: Den Aufbau eines Steinverbunds mit Steinen in drei übereinander angeordneten Reihen,
- Figur 2:: eine schematische Darstellung des Fugenverlaufs im Steinverbund,
- Figuren 3a-c:: Schnitte A-A, B-B, C-C gemäß Figur 2.

Figur 1 zeigt eine untere, dritte Reihe R3 des Steinverbunds, bestehend aus drei, nebeneinander angeordneten, quaderförmigen feuerfesten Steinen R3.1, R3.2, R3.3. Zwei äußere Steine R3.1, R3.3 sind breiter, also haben breitere vordere Stirnflächen VS als der dazwischen liegende Stein R3.2. Fugen zwischen den Steinen R3.1, R3.2 sowie R3.2, R3.3 sind mit F3.1, F3.2 bezeichnet. Die Fugen F3.1., F3.2 erstrecken sich linear und rechtwinklig zwischen den vorderen Stirnflächen VS und den hinteren Stirnflächen HS der Steine R3.1, R3.2, R.3.3. Unabhängig vom Verschleiß der Steine R3.1, R3.2, R3.3 (in Fugenrichtung) bleibt die Position der Fugen 3.1, 3.2 gleich.

Auf der dritten Reihe R3 ist eine zweite Steinreihe R2 angeordnet, die aus zwei Steinen R2.1, R2.2 besteht, die zusammen (nebeneinander angeordnet) eine Quaderform aufweisen und korrespondierende schräg verlaufende Seitenflächen SF haben.

Die in Figur 1c rechte Seitenfläche SF des Steins R2.1 verläuft unter einem Winkel α von circa 45° zur vorderen Stirnfläche VS, wobei zwischen den vorderen Stirnflächen VS der Steine R2.1, R2.2 eine vertikal verlaufende Fuge F2 zu erkennen ist, die versetzt (nach rechts versetzt) zur Fuge F3.2 verläuft, wenn der Steinverbund neu hergestellt wird.

Auf der zweiten Reihe R2 liegt eine erste Reihe R1 auf, die aus zwei quaderförmigen, gleichformatigen feuerfesten Steinen R1.1, R1.2 besteht, die so angeordnet sind, dass die zwischen den Steinen R1. 1, R1.2 verlaufende Fuge F1 bei der Neuzustellung exakt mittig zwischen den Fugen F3.1, F3.2 verläuft.

In der Aufsicht ergibt sich daraus ein Fugenverlauf, wie in Figur 2 dargestellt. Die Figuren 3a-c zeigen drei Verschleißzustände gemäß Figur 2 an.

In Figur 3a ist zu erkennen, dass der Verschleiß so weit fortgeschritten ist, dass die Fuge F2 fluchtend zur Fuge 3.2 steht.

In Figur 3b ist der Verschleiß der Steine innerhalb des Verbundsystems so weit fortgeschritten, dass die Fuge F2 fluchtend zur Fuge F1 steht, während bei Figur 3c der maximale Verschleißzustand angezeigt wird, bei dem die Fuge F3 so weit nach links "gewandert" ist, dass sie mit der Fuge F3.1 der dritten Steinreihe R3.3 fluchtet.

Dies entspricht dann dem in Figur 2 dargestellten Verschleiß bis zu Linie C-C. Dies ist ein Signal für das Personal, dass der maximale Verschleißgrad erreicht ist und die Steine ausgewechselt werden müssen.

Alle Steine im dargestellten Steinverbund sind MgO-C-Steine und die Fugen mit einem feuerfesten Mörtel verfüllt.

In einer reduzierten Ausführungsform bestellt der Steinverbund nur aus den Steinen der Steinreihen R1, R2 und der in Figur 3b dargestellte Verschleißzustand entspricht den Verschleiß, bei dem die Steine gewechselt werden sollten.

## Patentansprüche

1. Feuerfester keramischer Steinverbund mit folgenden Merkmalen:
a) einer ersten Reihe (R1) aus mindestens zwei, nebeneinander angeordneten feuerfesten keramischen Steinen (R1.1, R1.2), zwischen denen eine Fuge (F1) verläuft, die unabhängig vom Verschleißgrad der Steine (R1.1, R1.2) ihre Position und Ausrichtung im Steinverbund behält,
b) einer zweiten Reihe (R2) aus mindestens zwei feuerfesten keramischen Steinen (R2.1, R2.2), die von einer Fuge (F2) getrennt formschlüssig nebeneinander angeordnet sind und die der Fuge (F2) benachbarten Seitenflächen (SF) der Steine (R2.1, R2.2) mit korrespondierenden vorderen Stirnflächen (VS) der Steine (R2.1, R2.2) einen Winkel α zwischen 10 und 80 Grad beziehungsweise einen Winkel α zwischen 170 und 100 Grad bilden,
c) bei Neuzustellung des Steinverbunds verläuft die Fuge (F1) der ersten Reihe (R1) in gleicher Ausrichtung, aber versetzt zur Fuge (F2) der zweiten Reihe (R2).

2. Feuerfester keramischer Steinverbund nach Anspruch 1, bei dem die Fuge (F1) der ersten Reihe (R1) bei Neuzustellung des Steinverbunds in einem Abstand zur Fuge (F2) der zweiten Reihe (R2) verläuft, der einer Verschiebung der Fuge (F2) der zweiten Reihe (R2) entspricht, wenn die Steine (R2.1, R2.2) der zweiten Reihe (R2) soweit verschlissen sind, dass sie ausgetauscht werden sollen und die Fuge (F2) der zweiten Reihe (R2) mit der Fuge (F1) der ersten Reihe (R1) fluchtet.

3. Feuerfester keramischer Steinverbund nach Anspruch 1, bei dem die der Fuge (F2) benachbarten Seitenflächen (SF) der Steine (R2.1, R2.2) der zweiten Reihe (R2) mit den korrespondierenden Stirnflächen (VS) der Steine (R2.1, R2.2) einen Winkel α größer 30 Grad beziehungsweise kleiner 150 Grad bilden.

4. Feuerfester keramischer Steinverbund nach Anspruch 1, bei dem die der Fuge (F2) benachbarten Seitenflächen (SF) der Steine (R2.1, R2.2) der zweiten Reihe (R2) mit den korrespondierenden Stirnflächen (SF) der Steine (R2.1, R2.2) einen Winkel α kleiner 60 Grad beziehungsweise größer 120 Grad bilden.

5. Feuerfester keramischer Steinverbund nach Anspruch 1, bei dem die erste Reihe (R1) aus zwei Steinen (R1.1, R1.2) gleichen Formats besteht.

6. Feuerfester keramischer Steinverbund nach Anspruch 1, mit einer dritten Reihe (R3) aus mindestens drei feuerfesten keramischen Steinen (R3.1, R3.2, R3.3) und zwischen nebeneinander angeordneten Steinen (R3.1,R3.2; R3.2,R3.3) jeweils eine Fuge (F3.1, F3.2) verläuft, die unabhängig vom Verschleißgrad der Steine (R3.1, R3.2, R3.3) ihre Position und Ausrichtung behält und bei Neuzustellung des Steinverbunds die Fugen (F3.1, F3.2) der dritten Reihe (R3) in gleicher Ausrichtung aber versetzt zu den Fugen (F1, F2) der ersten Reihe (R1) und der zweiten Reihe (R2) verlaufen.

7. Feuerfester keramischer Steinverbund nach Anspruch 6, bei dem die zweite Reihe (R2) zwischen der ersten Reihe (R1) und der dritten Reihe (R3) verläuft.

8. Feuerfester keramischer Steinverbund nach Anspruch 6, bei dem die Steine (R3.1, R3.2, R3.3) der dritten Reihe (R3) unterschiedliche Formate haben.

9. Feuerfester keramischer Steinverbund nach Anspruch 6, bei dem die dritte Reihe (R3) zwischen zwei Steinen (R3.1, R3.3) mit breiten Stirnflächen einen Stein (R3.2) mit schmaler vorderer Stirnfläche (VS) aufweist.

10. Feuerfester keramischer Steinverbund nach Anspruch 1, bei dem die Steine (R1.1, R1.2) der ersten Reihe (R1) eine Quaderform haben.

11. Feuerfester keramischer Steinverbund nach Anspruch 6, bei dem die Steine (R3.1, R3.2, R3.3) der dritten Reihe (R3) eine Quaderform haben.

12. Feuerfester keramischer Steinverbund nach Anspruch 6, bei dem die Anordnung der Steine (R1.1, R1.2; R2.1, R2.2; R3.1, R3.2, R3.3) bei Neuzustellung des Steinverbunds so ist, dass die Fuge (F2) der zweiten Reihe (R2) mit einer Fuge (F1, F3.1, F3.2) der ersten Reihe (R1) oder der dritten Reihe (R3) fluchtet, wenn der Steinverbund 1/4 , 1/2 oder 3/4 des Verschleißgrades erreicht hat, bei dem die Steine (R1.1, R1.2; R2.1, R2.2; R3.1, R3.2, R3.3) ausgetauscht werden sollen.

13. Feuerfester keramischer Steinverbund nach Anspruch 6, bei dem die Anordnung der Steine (R1.1, R1.2; R2.1, R2.2; R3.1, R3.2, R3.3) bei Neuzustellung des Steinverbunds so ist, dass die Fuge (F2) der zweiten Reihe (R2) mit einer Fuge (F1, F3.1, F3.2) der ersten Reihe (R1) oder der dritten Reihe (R3) fluchtet, wenn der Steinverbund 1/3 oder 2/3 des Verschleißgrades erreicht hat, bei dem die Steine (R1.1, R1.2; R2.1, R2.2; R3.1, R3.2, R3.3) ausgetauscht werden sollen.

## Claims

1. Refractory ceramic brick composite, comprising the following features:
a) a first row (R1) of at least two refractory ceramic bricks (R1.1, R1.2) arranged adjacent to each other, between which a joint (f1) extends, which keeps its position and orientation within the brick composite independently of any wear of the bricks (R1.1, R1.2),
b) a second row (R2) of at least two refractory ceramic bricks (R2.1, R2.2), separated by a joint (F2) and arranged in a form-fit manner next to each other, wherein side surfaces (SF) of the bricks (R2.1, R2.2), adjacent to the joint (F2), define an angle α with corresponding front surfaces (VS) of said bricks (R2.1, R2.2) between 10° and 80° or between 170° and 100° respectively,
c) upon relining of the brick composite the joint (F1) of the first row (R1) extends with the same orientation but offset to the joint (F2) of the second row (R2).

2. Refractory ceramic brick composite according to claim 1, wherein the joint (F1) of the first row (R1) extends at a distance to the joint (F2) of the second row upon relining of the brick composite, which distance corresponds to a displacement of the joint (F2) of the second row (R2), when the bricks (R2.1, R2.2) of the second row (R2) are worn to a degree that they must be replaced, and the joint (F2) of the second row (R2) is flush with the joint (F1) of the first row (R1).

3. Refractory ceramic brick composite according to claim 1, wherein the side surfaces (SF) of the bricks (R2.1, R2.2) of the second row (R2), which are adjacent to the joint (F2), define an angle α larger than 30° or smaller than 150° with the corresponding front surfaces (VS) of said bricks (R2.1, R2.2).

4. Refractory ceramic brick composite according to claim 1, wherein the side surfaces (SF) of the bricks (R2.1, R2.2) of the second row (R2), which are adjacent to the joint (F2), define an angle α smaller than 60° or larger than 120° with the corresponding front surfaces (VS) of said bricks (R2.1, R2.2),

5. Refractory ceramic brick composite according to claim 1, wherein the first row (R1) is made of two bricks (R1. 1, R1.2) of same format.

6. Refractory ceramic brick composite according to claim 1 with a third row (R3) of at least three refractory ceramic bricks (R3.1, R3.2, R3.3), with ajoint (F3.1, F3.2) between adjacent bricks (R3.1, R3.2; R3.2, R3.3), which keep their position and orientation independently of any wear of the bricks (R3.1, R3.2, R3.3) and wherein, upon relining of the brick composite, the joints (F3.1, F3.2) of the third row (R3) extends with the same orientation but offset to the joints (F1, F2) of the first row (R1) and the second row (R2).

7. Refractory ceramic brick composite according to claim 6, wherein the second row (R2) extends between the first row (R1) and the third row (R3).

8. Refractory ceramic brick composite according to claim 6, wherein the bricks (R3.1, R3.2, R3.3) of the third row (R3) have different formats.

9. Refractory ceramic brick composite according to claim 6, wherein the third row (R3) features a brick (R3.2) with a front surface (VS) of reduced width between bricks (R3.1, R3.3) with a front surface of larger widths.

10. Refractory ceramic brick composite according to claim 1, wherein the bricks (R1 .1, R1.2) of the first row (R1) have a cuboic shape.

11. Refractory ceramic brick composite according to claim 1, wherein the bricks (R3.1, R3.2, R3.3) of the third row (R3) have a cuboic shape.

12. Refractory ceramic brick composite according to claim 6 wherein the bricks (R1.1, R1.2; R2.1, R2.2; R3.1, R3.2, R3.3), upon relining, are arranged in such a way that the joint (F2) of the second row (R2) is flush with a joint (F1, F3.1, F3.2) of the first row (R1) or the third row (R3), when the brick composite has reached 1/4, 1/2 or 3/4 of its maximum wear, at which the bricks (R1.1, R1.2; R2.1, R2.2; R3.1, R3.2, R3.3) are to be replaced.

13. Refractory ceramic brick composite according to claim 6 wherein the bricks (R1.1, R1.2; R2.1, R2.2; R3.1, R3.2, R3.3), upon relining, are arranged in such a way that the joint (F2) of the second row (R2) is flush with a joint (F1, F3.1, F3.2) of the first row (R1) or the third row (R3), when the brick composite has reached 1/3 or 2/3 of its maximum wear, at which the bricks (R1.1, R1.2; R2.1, R2.2; R3.1, R3.2, R3.3) are to be replaced.

## Revendications

1. Assemblement de pierres céramiques réfractaires présentant les caractéristiques suivantes :
a) une première rangée (R1) en au moins deux pierres céramiques réfractaires (R1.1, R1.2) placées côte à côte, entre lesquelles s'étend un joint (F1), qui indépendamment du degré d'usure des pierres (R1.1, R1.2) garde sa position et son orientation dans l'assemblement de pierres,
b) une deuxième rangée (R2) d'au moins deux pierres céramiques réfractaires (R2.1, R2.2) qui sont placées côte à côte par complémentarité de forme, en étant séparées par un joint (F2) et les surfaces latérales (SF) des pierres (R2.1, R2.2) voisines du joint (F2) forment avec des faces frontales (VS) correspondantes des pierres (R2.1, R2.2) un angle α compris entre 10 et 80 degrés, respectivement un angle α compris entre 170 et 100 degrés,
c) lors d'un regarnissage de l'assemblement de pierres, le joint (F1) de la première rangée (R1) s'étend selon la même orientation, mais en déport par rapport au joint (F2) de la deuxième rangée (R2).

2. Assemblement de pierres céramiques réfractaires selon la revendication 1, sur lequel, lors d'un regarnissage de l'assemblement de pierres, le joint (F1) de la première rangée (R1) s'étend par rapport au joint (F2) de la deuxième rangée (R2) avec un écart qui correspond à un déplacement du joint (F2) de la deuxième rangée (R2), lorsque les pierres (R2.1, R2.2) de la deuxième rangée (R2) sont usées à un point tel qu'elles doivent être remplacées et le joint (F2) de la deuxième rangée (R2) est aligné sur le joint (F1) de la première rangée (R1).

3. Assemblement de pierres céramiques réfractaires selon la revendication 1, sur lequel les surfaces latérales (SF) des pierres (R2.1, R2.2) de la deuxième rangée (R2) qui sont voisines du joint (F2) forment avec les faces frontales (VS) correspondantes des pierres (R2.1, R2.2) un angle α supérieur à 30 degrés, respectivement inférieur à 150 degrés.

4. Assemblement de pierres céramiques réfractaires selon la revendication 1, sur lequel les surfaces latérales (SF) des pierres (R2.1, R2.2) de la deuxième rangée (R2) qui sont voisines du joint (F2) forment avec les faces frontales (SF) correspondantes des pierres (R2.1, R2.2) un angle α inférieur à 60 degrés, respectivement supérieur à 120 degrés.

5. Assemblement de pierres céramiques réfractaires selon la revendication 1, sur lequel la première rangée (R1) est constituée de deux pierres (R1.1, R1.2) de même format.

6. Assemblement de pierres céramiques réfractaires selon la revendication 1, avec une troisième rangée (R3) d'au moins trois pierres (R3.1, R3.2, R3.3) céramiques réfractaires et entre des pierres (R3.1, R3.2 ; R3.2, R3.3) placées côte à côte s'étend chaque fois un joint (F3.1, F3.2) qui indépendamment du degré d'usure des pierres (R3.1, R3.2, R3.3) garde sa position et son orientation et lors d'un regarnissage de l'assemblement de pierres, les joints (F3.1, F3.2) de la troisième rangée (R3) s'étendent selon la même orientation, mais en déport par rapport aux joints (F1, F2) de la première rangée (R1) et de la deuxième rangée (R2).

7. Assemblement de pierres céramiques réfractaires selon la revendication 6, sur lequel la deuxième rangée (R2) s'étend entre la première rangée (R1) et la troisième rangée (R3).

8. Assemblement de pierres céramiques réfractaires selon la revendication 6, sur lequel les pierres (R3.1, R3.2, R3.3) de la troisième rangée (R3) ont différents formats.

9. Assemblement de pierres céramiques réfractaires selon la revendication 6, sur lequel la troisième rangée (R3) comporte entre deux pierres (R3.1, R3.3) avec de larges faces frontales une pierre (R3.2) avec une face frontale (VS) avant étroite.

10. Assemblement de pierres céramiques réfractaires selon la revendication 1, sur lequel les pierres (R1.1, R1.2) de la première rangée (R1) ont une forme d'un parallélépipède rectangle.

11. Assemblement de pierres céramiques réfractaires selon la revendication 6, sur lequel les pierres (R3.1, R3.2, R3.3) de la troisième rangée (R3) ont une forme d'un parallélépipède rectangle.

12. Assemblement de pierres céramiques réfractaires selon la revendication 6, sur lequel, lors d'un regarnissage de l'assemblement de pierres, la disposition des pierres (R1.1, R1.2 ; R2.1, R2.2 ; R3.1, R3.2, R3.3) est telle que le joint (F2) de la deuxième rangée (R2) est aligné sur un joint (F1, F3.1, F3.2) de la première rangée (R1) ou de la troisième rangée (R3), lorsque l'assemblement de pierres a atteint 1/4, 1/2 ou 3/4 du degré d'usure, lors duquel les pierres (R1. 1, R₂.1, R2.2 ; R3.1, R3.2, R3.3) doivent être remplacées.

13. Assemblement de pierres céramiques réfractaires selon la revendication 6, sur lequel, lors d'un regarnissage de l'assemblement de pierres, la disposition des pierres (R1.1, R1.2 ; R2.1, R2.2 ; R3.1, R3.2, R3.3) est telle que le joint (F2) de la deuxième rangée (R2) est aligné sur un joint(F1, F3.1, F3.2) de la première rangée (R1) ou de la troisième rangée (R3) lorsque l'assemblement de pierres a atteint 1/3 ou 2/3 du degré d'usure, lors duquel les pierres (R1.1, R1.2 ; R2.1, R2.2 ; R3.1, R3.2, R3.3) doivent être remplacées.
